# EUROPÄISCHE PATENTSCHRIFT

(11) **EP 1 232 953 B1**
(45) Veröffentlichungstag und Bekanntmachung des Hinweises auf die Patenterteilung: **22.09.2004**
(21) Anmeldenummer: 02003735.4
(22) Anmeldetag: 19.02.2002
(51) Int. Cl.: B65D 25/20, G09F 3/04

(54) **Getränkedose mit Halskrause**
Beverage can with neck collar
Canette avec une collerette

(30) Priorität: 19.02.2001 DE 10107718
(43) Veröffentlichungstag der Anmeldung: 21.08.2002
(73) Patentinhaber: Ball Packaging Europe GmbH, 40880 Ratingen (DE)
(72) Erfinder: Ullmann, Bernd, 53121 Bonn (DE)
(74) Vertreter: Olgemöller, Luitgard, Dr.

(56) Entgegenhaltungen:
- CA-A- 2 214 938
- FR-A- 1 136 077
- US-A- 1 999 011
- US-A- 2 105 027
- PATENT ABSTRACTS OF JAPAN vol. 2000, no. 05, 14. September 2000 (2000-09-14) -& JP 2000 043883 A (YOSHINO KOGYOSHO CO LTD), 15. Februar 2000 (2000-02-15)

## Beschreibung

Die vorliegende Erfindung liegt auf dem Gebiet der Getränkedosen. Mit ihr werden Getränkedosen mit einem die Verpackung ergänzenden Material versehen, das als Werbeträger, Blickfang oder zu ästhetischen Zwecken benutzt werden kann.

Getränkedosen werden in hoher Stückzahl insbesondere für Bier, Mineralwässer und Limonaden eingesetzt. Ihre optische Gestaltung ist wesentlich für den Erfolg, mit dem sie vertrieben werden. In den letzten Jahren ist es üblich geworden, die Dosen mit auffälligen Dekors zu lackieren, deren Entwurf und Realisierung sehr aufwendig ist. Es wird aber zunehmend notwendig, auch kleinere Serien zu produzieren, die werbemäßig einen bestimmten modischen Trend ansprechen sollen oder als limitierte Auflage vorgesehen sind und beworben werden.

In der kanadischen Anmeldung CA 2,214,938 A, worauf der Oberbregriff des Anspruchs 1 basiert, wird ein Kennzeichnungsring aus sehr flexiblem Material, beipielsweise Weichgummi, beschrieben, der zum Markieren von Getränkedosen oder Flaschen vorgesehen ist. Der Kennzeichnungsring wird durch leichtes Herunterdrücken über den Dosenrand geschoben. Aufgrund des flexiblen, dehnbaren Materials schmiegt er sich fest unter den oberen Rand einer Dose oder um den Hals einer Flasche und kann weder nach oben noch nach unten verrutschen.

Aus der FR 1 136 077 ist eine Halsmanschette für Flaschenhälse bekannt. Diese wird an beiden Enden drehbar mit Hilfe von vernieteten Ösen oder ineinander greifenden Laschen zusammengefügt. Durch diese Verknüpfungsart ist es möglich, die Manschette über den verschlossenen Flaschenhals zu ziehen.

Aufgabe der vorliegenden Erfindung ist es daher, Getränkedosen mit zusätzlicher Oberfläche bereitzustellen, auf der die entsprechenden optischen Botschaften vermittelt werden können, ohne daß das Dekor des Dosenkörpers hierfür geändert werden müßte.

Diese Aufgabe wird durch die Bereitstellung einer Getränkedose mit einer Halskrause gemäß Anspruch 1 gelöst. Der Ausdruck "Halskrause" ist, wie sich auch aus dem nachstehenden Text und den Figuren ergibt, nicht auf Gegenstände in des Wortes ursprünglicher Bedeutung einer "gekrausten Gestalt" beschränkt, sondern unabhängig von gestalterischen Einzelheiten im heutigen Wortsinn als ein am bzw. um den Hals befindlicher Gegenstand definiert. Die Halskrause könnte z.B. auch als Halskragen oder Halsring bezeichnet werden.

Die Seitenwand der Getränkedosen, die für die vorliegende Erfindung geeignet sind, ist in ihrem oberen Teil kegelstumpfförmig eingezogen. Solche Dosen sind weit verbreitet. Dieser Teil des Dosenkörpers wird üblicherweise als "neck" bezeichnet. Die Dosen bestehen im allgemeinen aus einem dünnen Metallblech, beispielsweise aus Aluminium oder Stahl. Die vorliegende Erfindung ist allerdings nicht auf Dosen aus bestimmten Materialien beschränkt. Getränkedosen werden heute üblicherweise in zwei- oder dreiteiliger Form hergestellt und weisen einen meist aufreißbaren Deckel auf, der auf das obere Ende der Seitenwand des Dosenkörpers aufgebördelt ist. Der Dosenabschnitt, der durch den "neck" gebildet wird, wird daher am oberen Ende durch den Bördelrand begrenzt, der aufgrund des gefalteten Materials von Seitenwand und Deckel gegenüber der Fläche des "neck" einen Vorsprung bildet.

Da die vorliegende Erfindung sich auf die Form, nicht die Funktion einer solchen Dose bezieht, sollte klar sein, daß sie sich auch auf Dosen der beschriebenen Form bezieht, wenn diese für andere Zwecke als für die Abfüllung von Getränken verwendet werden.

Die erfindungsgemäße Halskrause erstreckt sich über mindestens einen Teil des "neck", also des kegelstumpfförmig eingezogenen Bereiches der Dose, und zwar derart, daß sie einen vollständigen Ring bildet. Diese umlaufende Halskrause besteht aus einem nicht oder nur geringfügig dehnbaren, zumindest an einer Stelle leicht durchreißbaren, vorzugsweise insgesamt leicht reißbaren Material. Sie besitzt einen oberen Innendurchmesser, der kleiner als der Außendurchmesser des Bördelrandes ist, mit dem der Deckel auf dem Dosenkörper aufgebördelt ist. Dadurch wird sie auf ihrem Platz unterhalb des Bördelrandes auf dem "neck" gehalten.

**Figur 1** zeigt schematisch eine erfindungsgemäße Halskrause auf dem Oberteil einer Getränkedose; **Figur 2** zeigt eine vergrößerte Ansicht hiervon. In **Figur 3** ist die Gestalt des Flachmaterials gezeigt, aus dem in einer wesentlichen Ausgestaltung der Erfindung die Halskrause geformt werden kann.

Die Halskrause besitzt häufig zumindest teilweise ein kegelstumpfförmiges Innenprofil. Dieses kann teilweise oder ganz der Geometrie des "neck" folgen, also den gleichen oder einen sehr ähnlichen Winkel zur Drehachse der Dose einnehmen. In solchen Fällen liegt die Halskrause mehr oder weniger flach auf dem "neck" auf. Sie kann dabei eine radialsymmetrische Form haben, muß dies aber nicht. So kann sie statt dessen beispielsweise wie ein Halstuch oder Kragen mit übereinander gelegten bzw. gekreuzten Enden gestaltet sein. Wenn die Halskrause nicht direkt auf der Dosenoberfläche aufsitzt, z.B. verklebt ist oder durch Reibkräfte gehalten wird, kann sie eine etwas größere lichte Weite besitzen als der Außendurchmesser der Dose in diesem Bereich beträgt. Wenn hierdurch etwas Spiel entsteht, kann sie um ihre Drehachse (die gleichzeitig die Drehachse der Dose ist) drehbar sein. Weil sie jedoch einen oberen Innendurchmesser besitzen soll, der geringer als der Außendurchmesser des Deckel-Bördelrandes ist (und damit auch kleiner ist als der Außendurchmesser des unteren Kegelstumpfbereichs des "neck"), ist sie gegen ein Verrutschen nach oben und nach unten geschützt und nur innerhalb eines relativ engen Bereichs beweglich. Wird die Halskrause flach und ohne großes Spiel auf dem "neck" aufsitzend ausgestaltet, ist es für einen Betrachter unmöglich, ihre der Dose zugewandte Seite und damit auf dieser Seite aufgebrachte Informationen einzusehen, ohne sie zu öffnen oder zu zerstören.

Die Halskrause muß jedoch nicht flach auf dem "neck" aufliegen, sie kann statt dessen auch z.B. einen anderen, vorzugsweise größeren Winkel zur Drehachse der Dose besitzen als der "neck", was bewirkt, daß sie nach unten etwas vom Dosenrand absteht. Weiterhin kann sie z.B. mit Ein- oder Auswölbungen versehen sein oder Durchbrechungen aufweisen. Diesbezüglich sind der Ausgestaltung keine Grenzen gesetzt.

Gegebenenfalls ist es möglich, die Halskrause auf der Oberfläche des "neck" zu fixieren, z.B. durch nur leichtes, z.B. punktförmiges Aufkleben, durch Adhäsion des Materials an der Dosenoberfläche oder durch magnetische Anziehung zwischen Dosenkörper und Halskrause.

Die Wahl der Höhe für die Halskrause ist nicht kritisch; im allgemeinen wird es jedoch vorteilhaft sein, im wesentlichen die gesamte Fläche und damit Höhe des "neck" abzudecken, um eine möglichst große optisch gestaltbare Fläche zur Verfügung zu stellen. Je nach Dosengestalt kann die Höhe daher z.B. 0,5 bis 1,5 oder sogar 2,5 cm betragen. Es ist auch möglich, daß die Halskrause nach unten über den "neck" übersteht; dies dürfte jedoch häufig nicht sinnvoll sein, z.B. wenn sich hierdurch Stapelprobleme ergeben.

Der Winkel, den die Innenfläche der Halskrause in Relation zur Drehachse aufweist, ist ebenfalls nicht kritisch und wird im wesentlichen durch die Geometrie der Dose bestimmt, für die sie vorgesehen ist. Beispielsweise können Winkel im Bereich von etwa 20° bis 60° realisiert werden.

Das für die Halskrause zu wählende Material ist im Prinzip nicht beschränkt, sofern es nicht oder nur geringfügig dehnbar und zumindest an einer Stelle leicht durchreißbar oder insgesamt leicht reißbar ist. Unter "leicht reißbar" bzw. "leicht durchreißbar" soll dabei zu verstehen sein, daß man die Halskrause ohne Hilfsmittel, nur mit den Händen, unter Einsatz von wenig oder auch mehr oder viel Kraft durchreißen kann. Vorzugsweise wird ein Flachmaterial eingesetzt; dies ist jedoch nicht zwingend, da eine optische oder anderweitig sensorische Gestaltung auch auf anderem als Flachmaterial realisiert werden kann. Während ein Flachmaterial den Vorteil hat, vor der Verarbeitung als Flächenmaterial bedruckt, bemalt oder anders mit einer optischen Gestaltung versehen werden zu können, ist es in anderen Ausgestaltungen auch möglich, daß die äußere Oberfläche der Halskrause keine Ebene darstellt, sondern z.B. Prägungen oder Auswölbungen aufweist, die optisch oder mit dem Tastsinn wahrgenommen werden können.

Vorzugsweise wird als Material für die Halskrause Papier oder Pappe in beschichteter oder unbeschichteter Form gewählt. Dieses Material bietet sich bereits aus Kostengründen an. Weiterhin können Textilmaterialien eingesetzt werden, soweit diese leicht reißbar sind, oder andere Textilmaterialien mit mindestens einem senkrecht verlaufenden Streifen eines leicht reißbaren Materials, wie z.B. Papier. Je nach Verwendungszweck können auch eine Metallfolie oder ein Laminat zum Einsatz kommen. Diese Materialien können innen und/oder außen bedruckt oder anderweitig optisch gestaltet sein. Insbesondere soll es möglich sein, daß nur oder auch die Innenseite vom Publikum wahrgenommen werden soll, z.B. beim Anbringen von Informationen für ein Gewinnspiel. Deshalb sollte das Material auch leicht reißbar sein, vorzugsweise an einer z.B. durch eine Einkerbung vorgesehenen Stelle. Laminate bieten sich z.B. an, wenn Information für das Publikum zwischen den - trennbaren - Schichten verborgen werden soll. Aus diesem Grunde ist es auch besonders bevorzugt, daß die Halskrause nicht ohne Zerstörung geöffnet oder entfernt werden kann: Erst nach dem Kauf - aber dann in einfacher Weise - soll es dem Konsumenten möglich sein, die rückseitig oder zwischen den Schichten angeordneten Informationen (Werbung, Gewinnspiel) zur Kenntnis zu nehmen.

Die Halskrause kann aus einem flächigen Material gefertigt werden, indem z.B. ein Teilstück eines Rings oder eine vergleichbare Form ausgeschnitten oder ausgestanzt o.ä. wird, wobei die Enden dieses Teilstücks anschließend miteinander verbunden werden, z.B. durch Übereinanderlegen und Verkleben oder Verschweißen. Die Verbindung der Teile kann vor oder beim Aufbringen auf den Dosen-"neck" erfolgen. Dabei ist es wichtig, daß die Verbindung der Enden des Teilstücks nicht reversibel ist, d.h. nicht ohne Zerstörung der Halskrause geöffnet werden kann. Denn es ist wie voranstehend erwähnt wünschenswert, dass die Halskrause nicht ohne Zerstörung vom "neck" der Dose entfernt werden kann. Günstig ist es deshalb, die Endstücke zu verkleben, und zwar möglichst über ihre gesamte Breite hinweg.

Eine bereits vor dem Aufbringen auf die Dose geschlossene Halskrause kann in einer Ausgestaltung der Erfindung leicht bzw. geringfügig, d.h. (nur) soweit dehnbar bzw. elastisch sein, daß sie über den Bördelrand der bereits verschlossenen Dose gestreift werden kann. Soll ein bereits geschlossener Ring aus einem nicht oder nicht ausreichend dehnbaren Material eingesetzt werden, wird die Halskrause auf den Dosenkörper aufgesetzt, bevor die Dose verschlossen wird.

Nachstehend soll die Erfindung anhand der Figuren beispielhaft erläutert werden.

In Figur 1 ist der obere Teil einer Getränkedose 1 gezeigt, deren obere Seitenwand 2 kegelstumpfartig eingezogen ist. Abschnitt 2 der Seitenwand wird üblicherweise als "neck" bezeichnet. Der Bördelrand 3, mit dem der Deckel 4 auf den Dosenkörper aufgebördelt ist, steht gegenüber der geneigten Fläche des "neck" etwas vor. Die Lage des Deckelspiegels 5 ist gestrichelt angegeben. Die Halskrause 6 ist schraffiert dargestellt, sie liegt in dieser Ausgestaltung flach an und deckt den "neck" ab.

Figur 2 zeigt Details dieser Ausgestaltung. Der Abstand "R" zwischen äußerem Dosenrand 2 und dem Außenrand 7 der Halskrause kann der Materialstärke der Halskrause entsprechen; ggf. ist diese jedoch weniger stark, so daß etwas Spiel entsteht. Jedoch darf die lichte Weite der Halskrause an ihrem oberen Ende 8 nicht größer sein als der Außenranddurchmesser des Bördelrands 3, damit ein versehentliches Abstreifen der Halskrause vermieden wird.

Figur 3 zeigt die Form eines Flachmaterials 9, aus der die Halskrause in der Ausgestaltung der Figur 1 gefertigt werden kann. Über die Fläche 10 werden die beiden Enden miteinander verklebt oder anderweitig verbunden. Das Flachmaterial 9 kann ein Papier sein.

## Patentansprüche

1. Getränkedose (1) mit aufgebördeltem Deckel (4) und einer Seitenwandung, deren oberer Teil (2) kegelstumpfförmig eingezogen ist, wobei sich auf diesem kegelstumpfförmig eingezogenen Bereich (2) der Seitenwand eine umlaufende Halskrause (6) befindet, die einen oberen Innendurchmesser aufweist, der geringer als der Außendurchmesser des Bördelrandes ist, mit dem der Deckel auf dem Dosenkörper aufgebördelt ist, **dadurch gekennzeichnet, dass** die Halskrause aus einem nicht oder nur geringfügig dehnbaren, zumindest an einer Stelle leicht durchreißbaren Material besteht, dessen Enden durch Verkleben oder Verschweißen miteinander verbunden sind.

2. Getränkedose nach Anspruch 1, **dadurch gekennzeichnet, daß** die Halskrause nicht ohne Zerstörung geöffnet oder entfernt werden kann.

3. Getränkedose nach Anspruch 1 oder 2, **dadurch gekennzeichnet, daß** das Material der Halskrause (6) durchgehend aus einem leicht reißbaren Material, vorzugsweise aus einem Streifen eines solchen ringförmigen flachen Materials gebildet ist, dessen Enden über die gesamte Breite des Streifens miteinander verbunden sind.

4. Getränkedose nach einem der voranstehenden Ansprüche, **dadurch gekennzeichnet, daß** der geschlossene Ring verschieblich auf dem kegelstumpfförmig eingezogenen Bereich der Seitenwand aufliegt.

5. Getränkedose nach einem der voranstehenden Ansprüche, **dadurch gekennzeichnet, daß** die Halskrause (6) aus einem flächigen Material besteht.

6. Getränkedose nach einem der voranstehenden Ansprüche, **dadurch gekennzeichnet, daß** die Halskrause (6) ganz oder zu wesentlichen Teilen aus gegebenenfalls beschichtetem Papier, gegebenenfalls beschichtetem Karton, einem unbeschichteten oder beschichteten Textilmaterial, einer Metallfolie oder einem Laminat aus mindestens zwei der vorgenannten Materialien besteht.

7. Getränkedose nach einem der voranstehenden Ansprüche, **dadurch gekennzeichnet, daß** die Halskrause (6) auf ihrer Außen- und/oder ihrer Innenseite eingefärbt oder bedruckt ist.

8. Verwendung eines Rings (6) als umlaufende Halskrause für eine Getränkedose (1) mit aufgebördeltem Deckel (4) und einer Seitenwandung, deren oberer Teil (2) kegelstumpfförmig eingezogen ist, wobei der Ring aus einem nicht oder nur geringfügig dehnbaren, leicht reißbaren Material besteht und einen oberen Innendurchmesser aufweist, der geringer als der Außendurchmesser des Bördelrandes zwischen Dosenkörper und Dosendeckel der Getränkedose ist, für die er vorgesehen ist, und wobei die Enden des Rings durch Verkleben oder Verschweißen miteinander verbunden oder verbindbar sind.

9. Verwendung nach Anspruch 8, **dadurch gekennzeichnet, daß** der Ring zumindest teilweise ein kegelstumpfförmiges Innenprofil besitzt.

10. Verwendung nach Anspruch 9, **dadurch gekennzeichnet, daß** das kegelstumpfförmige Innenprofil einen Winkel von etwa 20° bis 60° zur Drehachse aufweist.

11. Verwendung nach einem der Ansprüche 8 bis 10, **dadurch gekennzeichnet, daß** der Ring aus einem Streifen (9) eines flächigen Materials gebildet ist.

12. Verwendung nach Anspruch 11, **dadurch gekennzeichnet, daß** der Ring ganz oder zu wesentlichen Teilen aus gegebenenfalls beschichtetem Papier, gegebenenfalls beschichtetem Karton, einem unbeschichteten oder beschichteten Textilmaterial, einer Metallfolie oder einem Laminat aus mindestens zwei der vorgenannten Materialien besteht und vorzugsweise eine Höhe von 0,5 bis 2,0 cm besitzt.

13. Verwendung nach einem der Ansprüche 8 bis 12, **dadurch gekennzeichnet, daß** der Ringabschnitt auf seiner Außen- und/oder seiner Innenseite eingefärbt oder bedruckt ist.

14. Verfahren zum Herstellen einer Getränkedose nach einem der Ansprüche 1 bis 7, **dadurch gekennzeichnet, daß** ein Ring wie in einem der Ansprüche 8 bis 10 definiert vor oder nach dem Befüllen auf den kegelstumpfförmigen oberen Teil des Seitenrandes gelegt wird, bevor der Deckel auf die Seitenwand aufgebördelt wird.

15. Verfahren zum Herstellen einer Getränkedose nach einem der Ansprüche 1 bis 7, **dadurch gekennzeichnet, daß** ein Streifen (9) eines ringförmigen flachen Materials vor oder nach dem Aufbördeln des Deckels auf den Dosenkörper auf den kegelstumpfförmigen oberen Teil des Seitenrandes gelegt und sodann dessen Enden miteinander verklebt oder verschweißt werden.

16. Verfahren zum Herstellen einer Getränkedose nach einem der Ansprüche 1 bis 7 **dadurch gekennzeichnet, daß** ein Ring wie in einem der Ansprüche 8 bis 10 definiert aus einem geringfügig dehnbaren Material nach dem Verschließen der Dose über den Bördelrand gestreift wird.

## Claims

1. Drinks can (1) with flanged lid (4) and a side wall, the upper part (2) of which is drawn in like a frustum, wherein an annular neck collar (6), which has an upper internal diameter which is less than the external diameter of the flange edge with which the lid is flanged on the can body, is situated on this region (2) of the side wall which is drawn in like a frustum, **characterised in that** the neck collar consists of a non-expandable or only slightly expandable material, which can be torn easily at least at one point, the ends of which are joined to one another by adhering or welding.

2. Drinks can according to claim 1, **characterised in that** the neck collar cannot be opened or removed without destruction.

3. Drinks can according to claim 1 or 2, **characterised in that** the material of the neck collar (6) is formed entirely from an easily tearable material, preferably from a strip of such an annular flat material, the ends of which are joined to one another over the entire width of the strip.

4. Drinks can according to one of the preceding claims, **characterised in that** the closed ring rests displaceably on the region of the side wall drawn in like a frustum.

5. Drinks can according to one of the preceding claims, **characterised in that** the neck collar (6) consists of a flat material.

6. Drinks can according to one of the preceding claims, **characterised in that** the neck collar (6) consists completely or in considerable parts of optionally coated paper, optionally coated cardboard, an uncoated or coated textile material, a metal foil or a laminate of at least two of the aforementioned materials.

7. Drinks can according to one of the preceding claims, **characterised in that** the neck collar (6) is dyed or printed on its outer side and/or its inner side.

8. Use of a ring (6) as annular neck collar for a drinks can (1) with flanged lid (4) and a side wall, the upper part (2) of which is drawn in like a frustum, wherein the ring consists of a non-expandable or only slightly expandable material, which can be torn easily, and has an upper internal diameter which is less than the external diameter of the flange edge between can body and can lid of the drinks can, for which it is intended, and wherein the ends of the ring are joined or can be joined to one another by adhering or welding.

9. Use according to claim 8, **characterised in that** the ring has at least partly an inner profile which is like a frustum.

10. Use according to claim 9, **characterised in that** the inner profile which is like a frustum has an angle of about 20° to 60° to the axis of rotation.

11. Use according to one of claims 8 to 10, **characterised in that** the ring is formed from a strip (9) of a flat material.

12. Use according to claim 11, **characterised in that** the ring consists completely or in considerable parts of optionally coated paper, optionally coated cardboard, an uncoated or coated textile material, a metal foil or a laminate of at least two of the aforementioned materials and preferably has a height of 0.5 to 2.0 cm.

13. Use according to one of claims 8 to 12, **characterised in that** the ring section is dyed or printed on its outer side and/or its inner side.

14. Process for producing a drinks can according to one of claims 1 to 7, **characterised in that** a ring as defined in one of claims 8 to 10 is placed on the upper part of the side edge which is like a frustum before or after filling, before the lid is flanged onto the side wall.

15. Process for producing a drinks can according to one of claims 1 to 7, **characterised in that** a strip (9) of an annular flat material is placed on the upper part of the side edge which is like a frustum before or after flanging the lid onto the can body and then its ends are adhered or welded to one another.

16. Process for producing a drinks can according to one of claims 1 to 7, **characterised in that** a ring as defined in one of claims 8 to 10 is stripped from a slightly expandable material via the flange edge after closing the can.

## Revendications

1. Cannette de boisson (1) comprenant un couvercle à bord rabattu (4) et une paroi latérale, dont la partie supérieure (2) est amincie en tronc de cône, dans laquelle se trouve, sur cette zone amincie en tronc de cône (2) de la paroi latérale, une collerette périphérique (6), qui présente un diamètre interne supérieur qui est plus petit que le diamètre externe du bord rabattu, avec lequel le couvercle est rabattu par son bord sur le corps de la cannette, **caractérisée en ce que** la collerette est constituée d'un matériau qui n'est pas ou seulement peu dilatable et peut aisément se déchirer au moins à un endroit et dont les extrémités sont reliées l'une à l'autre par collage ou soudage.

2. Cannette de boisson selon la revendication 1, **caractérisée en ce que** la collerette ne peut être ouverte ou retirée sans être détruite.

3. Cannette selon la revendication 1 ou 2, **caractérisée en ce que** le matériau de la collerette (6) est formée d'un seul tenant d'un matériau qui se déchire aisément, de préférence d'une bande d'un matériau plat annulaire dont les extrémités sont reliées l'une à l'autre sur toute la largeur de la bande.

4. Cannette de boisson selon l'une quelconque des revendications précédentes, **caractérisée en ce que** l'anneau fermé s'applique de manière déplaçable sur la zone amincie en tronc de cône de la paroi latérale.

5. Cannette de boisson selon l'une quelconque des revendications précédentes, **caractérisée en ce que** la collerette (6) est constituée d'un matériau plat.

6. Cannette de boisson selon l'une quelconque des revendications précédentes, **caractérisée en ce que** la collerette (6) est constituée, en totalité ou dans des parties essentielles, de papier éventuellement revêtu, de carton éventuellement revêtu, d'un matériau textile non revêtu ou revêtu, d'une feuille de métal ou d'un stratifié d'au moins deux des matériaux précités.

7. Cannette de boisson selon l'une quelconque des revendications précédentes, **caractérisée en ce que** la collerette (6) est colorée ou imprimée sur sa face extérieure et/ou sa face intérieure.

8. Utilisation d'un anneau (6) comme collerette périphérique pour une cannette de boisson (1) comprenant un couvercle à bord rabattu (4) et d'une paroi latérale, dont la partie supérieure (2) est amincie en tronc de cône, dans laquelle l'anneau est constitué d'un matériau qui n'est pas ou seulement peu dilatable et peut aisément se déchirer et présente un diamètre intérieur supérieur qui est plus petit que le diamètre extérieur du bord rabattu entre le corps de la cannette et le couvercle de la canette de boisson pour laquelle il est prévu, les extrémités de l'anneau étant ou pouvant être reliées l'une à l'autre par collage ou soudage.

9. Utilisation selon la revendication 8, **caractérisée en ce que** l'anneau possède au moins en partie un profil interne en tronc de cône.

10. Utilisation selon la revendication 9, **caractérisée en ce que** le profil intérieur en tronc de cône présente un angle d'environ 20° à 60° par rapport à l'axe de rotation.

11. Utilisation selon l'une quelconque des revendications 8 à 10, **caractérisée en ce que** l'anneau est formé d'une bande (9) d'un matériau plat.

12. Utilisation selon la revendication 11, **caractérisée en ce que** l'anneau est constitué, en totalité ou dans des parties essentielles, de papier éventuellement revêtu, de carton éventuellement revêtu, d'un matériau textile non revêtu ou revêtu, d'une feuille de métal ou d'un stratifié d'au moins deux des matériaux précités et possède de préférence une hauteur de 0,5 à 2,0 cm.

13. Utilisation selon l'une quelconque des revendications 8 à 12, **caractérisée en ce que** la section annulaire est colorée ou imprimée sur sa face extérieure et/ou sa face intérieure.

14. Procédé de fabrication d'une cannette de boisson selon l'une quelconque des revendications 1 à 7, **caractérisé en ce qu'**un anneau, tel que défini dans l'une quelconque des revendications 8 à 10, est appliqué avant ou après remplissage sur la partie supérieure en tronc de cône du bord latéral avant que le couvercle soit rabattu par son bord sur la paroi latérale.

15. Procédé de fabrication d'une cannette de boisson selon l'une quelconque des revendications 1 à 7, **caractérisé en ce qu'**une bande (9) d'un matériau plat annulaire est appliquée, avant ou après rabattement du bord du couvercle sur le corps de la cannette, sur la partie supérieure en tronc de cône du bord latéral et, ensuite, ses extrémités sont collées ou soudées l'une à l'autre.

16. Procédé de fabrication d'une cannette de boisson selon l'une quelconque des revendications 1 à 7, **caractérisé en ce qu'**un anneau, tel que défini dans l'une quelconque des revendications 8 à 10, constitué d'un matériau peu dilatable est appliqué sur le bord rabattu après fermeture de la cannette.
